# EUROPÄISCHE PATENTSCHRIFT

(11) **EP 1 354 842 B1**
(45) Veröffentlichungstag und Bekanntmachung des Hinweises auf die Patenterteilung: **29.12.2004**
(21) Anmeldenummer: 03014531.2
(22) Anmeldetag: 26.06.2000
(51) Int. Cl.: B66C 23/82

(54) **Teleskopkran**
Telescopic crane
Grue télescopique

(30) Priorität: 28.06.1999 DE 19930537; 28.04.2000 DE 10022658
(43) Veröffentlichungstag der Anmeldung: 22.10.2003
(62) Teilanmeldung aus: 00250210.2
(73) Patentinhaber: Terex-Demag GmbH & Co. KG, 66482 Zweibrücken (DE)
(72) Erfinder: Irsch, Michael, Dipl.-Ing., 66822 Lebach (DE); Stowasser, Walter, Dipl.-Ing., 66482 Zweibrücken (DE); Conrad, Frank, Dipl.-Ing., 66500 Hornbach (DE); Fries, Oliver, Dr.-Ing., 66578 Schiffweiler (DE); Fery, Jens, Dipl.-Ing., 66806 Ensdorf (DE); Kuhn, Roland, Dipl.-Ing., 66386 St. Ingbert (DE); Zimmer, Walter, 66280 Sulzbach (DE); Marx, Markus, 66740 Saarlouis (DE)
(74) Vertreter: Maiwald Patentanwalts GmbH

(56) Entgegenhaltungen:
- DE-A- 3 113 763

## Beschreibung

Die Erfindung betrifft einen Teleskopkran mit einem Unterwagen, einem drehbar darauf angeordneten Oberwagen, einem Gegengewicht und einem Ausleger. Der Ausleger umfasst einen Hauptausleger mit einem Grundkasten und mindestens einen darin ein- und ausschiebbaren Teleskopschuss. Außerdem betrifft die Erfindung ein Verfahren zum Abspannen eines Auslegers eines Teleskopkrans.

Der guten Ordnung halber ist anzumerken, dass ein Ausleger eines Teleskopkranes der zuvor genannten Art neben dem teleskopierbaren Hauptausleger auch einen Hilfsausleger umfassen kann, der am Hauptausleger starr oder wippbar zu befestigen ist.

### HINTERGRUND DER ERFINDUNG

Teleskopkrane sind im ausgefahrenen Zustand je nach Anstellwinkel unterschiedlich großen Belastungen ausgesetzt. In Steilstellung ist oftmals die seitliche Verformung des Hauptauslegers das traglastbegrenzende Kriterium. Bei einem flachen bzw. mittleren Anstellwinkel sind die in der Einspannung der ausgefahrenen Teleskopschüsse auftretenden Belastungen ein wesentliches Kriterium für die maximale Traglast. Für den letztgenannten Belastungsfall ist als Momentenentlastung des sogenannten Superliftbetriebs entwickelt worden.

Ein Teleskopkran mit einem solchen "Superlift" ist beispielsweise aus der DE 31 13 763 A1 bekannt. Hier ist im Bereich der Anlenkung eines Wippzylinders für den Hauptausleger ein Abspannbock am Grundkasten angelenkt, der sich im Betrieb quer zum Ausleger nach oben abstehend in der sogenannten Wippebene erstreckt. Anzumerken ist, dass die Wippebene diejenige Ebene ist, in der sich der Ausleger bewegt, wenn er um seine horizontale Schwenkachse verschwenkt wird. Die Wippebene steht also senkrecht zur Schwenk- bzw. Wippachse des Auslegers. Das freie Ende dieses bekannten Abspannbocks ist über Seile oder Seilstränge mit dem Ende eines der Teleskopschüsse und dem Fuß des Hauptauslegers verbunden. Eine Detaillösung sieht vor, dass der Abspannbock aus beidseitig vom Grundkasten beabstandeten, sich nach oben erstreckenden Streben besteht, die starr miteinander verbunden sind. Ferner ist ausgeführt, dass der Abspannbock in eine Transportstellung an den Grundkasten anklappbar ist. Die Verbindung zwischen Abspannbock und Auslegerfuß wird auch als in der Länge unveränderbar vorgeschlagen. Darüber hinaus ist eine Windenanordnung vorgesehen, um die Länge des zwischen Abspannbock und Teleskopausleger vorgesehene Seiles zu verändern. Außerdem kann eine Steuereinrichtung für die Winden zur Aufbringung einer vorgegebenen Seilkraft auf den Abspannbock und die hiermit verbundenen Abspannungen vorgesehen sein. Es ist darüber hinaus in der Beschreibung erwähnt, dass durch die Ausbildung mit sich vom Grundkasten nach oben erstreckenden Streben, die einen festen Abstand zueinander aufweisen und als Abspannbock in der Wippebene verschwenkbar sind, sich auch seitliche Biegeverformungen des Auslegersystem verringern lassen, die beispielsweise durch Windkräfte oder Lastpendeln entstehen können.

Ein realisierter Teleskopkran mit Abspannbock zur Durchführung eines Superliftbetriebs ist beispielsweise auch aus dem Firmenprospekt: Mannesmann Demag Fördertechnik, Demag AC 1600, 04/96, Seiten 5, 17 und 27 oder auch aus der DE 38 40 408 C2 bekannt. Bei dem Teleskopkran AC 1600 ist zur Erhöhung der Traglast und zur Minderung der Durchbiegung des ausgefahrenen Hauptauslegers am Grundkasten des Hauptauslegers ein auf den Grundkasten abzulegender Abspannbock angeordnet, der mit einer nahezu in der Länge unveränderbaren Abspannung mit dem Fußbereich des Hauptauslegers einerseits und mit einer weiteren Abspannung, die im Regelfall längenverändert ist, mit dem Kopf bzw. Kragen eines der inneren Teleskopschüsse andererseits verbunden. Diese versteifende Anordnung ist anwendbar für das Grundgerät allein, aber auch in Verbindung mit der Anordnung eines aus Gittermastteilen gebildeten starren oder wippbaren Hilfsauslegers.

Ein Mobilkran mit Teleskopausleger, der einen Abspannbock umfasst, ist aus der DE 30 30 820 C2 bekannt. Hier kann der Winkel des Abspannbockes gegenüber dem Fahrzeug, der über die Abspannseile den Winkel des Auslegers bestimmt, mittels einer Kolben-Zylinder-Anordnung geändert werden, um den Ausleger zu heben oder abzusenken. Diese Kolben-Zylinder-Anordnung ist zwischen einem Drehtisch und dem Kopf des Abspannbockes schwenkbar eingefügt. Mit dieser Ausgestaltung soll erreicht werden, dass beim Schwenken des Ausleger-Fußpunktes bei konstanter Länge des Auslegers die Abspannseile ohne Verwendung einer Winde straff gehalten werden können. Diesbezüglich ist auch herausgestellt, dass ein Lenker und der Abspannbock gleichzeitig und unabhängig voneinander schwenkbar sind.

Auch die DE 93 11 778 U1zeigt einen Mobilkran mit Teleskopausleger und einer auf der Rückseite des Fußbereichs des äußeren Teleskoprohres des Teleskopauslegers durch einen Bolzen angelenkten Abspannstütze. Diese Abspannstütze übernimmt wiederum die Funktion eines bereits zuvor erwähnten Abspannbockes. Herausgestellt ist, dass der Mobilkran leicht in den Zustand des Kranbetriebes und in seinen Transportzustand verbringbar ist. Diese Aufgabe soll dadurch gelöst werden, dass der Teleskopausleger aus zwei miteinander verbolzbaren Teilen besteht, von denen jeder ein äußeres Rohr aufweist, aus dem jeweils mindestens ein Teleskopschuss austeleskopierbar ist.

Auch der aus der DE 196 06 109 A1 bekannte Fahrzeugkran umfasst einen Abspannbock. Der Abspannbock ist durch ein Seil oder durch ein Gestänge vorbestimmter Länge gegenüber dem Oberwagen, dem Fußpunkt bzw. der Gelenkachse eines Anlenkschusses oder dem unteren Bereich des Anlenkschusses abgespannt. Eine Winde ist im Bereich der Spitze des Abspannbocks angeordnet. Die Winde dient dazu, das Abspannseil entsprechend dem Winkel des Anlenkschusses und dem Ausfahrzustand der Teleskopschüsse mit konstanter Kraft bei unbelastetem Kran vorzuspannen.

Ein Fahrzeugkran mit Teleskopausleger und daran in der Wippebene schwenkbar angebrachtem Abspannbock ist auch aus der DE 38 40 408 A1 bekannt. Hier wird der Abspannbock durch eine hydraulische Kolben-Zylindereinheit aufgestellt und gehalten.

Schließlich zeigt auch die DE 198 02 187 A1 einen Teleskopkran mit Superlift. Am teleskopierbaren Hauptausleger ist ein starr befestigter Hilfsausleger angebracht. Das vordere freie Ende einer Abspannung des Superliftes ist am Hilfsausleger befestigt. Dadurch werden die Kräfte- und Momentverhältnisse im System Hauptausleger-Verlängerung und Superlift so verändert, dass dies zu einer Entlastung des Hauptauslegers führt. Wie bei den eingangs genannten Superlift-Ausführungen ist wiederum eine Abspannung des Teleskopauslegers in der Wippebene ermöglicht.

Die US 5,803,279 zeigt einen Teleskopausleger mit automatisch aufstellbarem Abspannbock. Beim Ausfahren der Teleskopschüsse des Auslegers stellt sich der Abspannbock automatisch auf. In der aufgerichteten Stellung wird in der zuvor beschriebenen Weise eine Durchbiegung des Auslegers in der Wippebene verringert. Es sollen durch die hier vorgeschlagene Ausgestaltung eines Abspannbock bisherige hydraulische Aufstellhilfen wegfallen.

Eine dem Superliftbetrieb ähnliche Ausgestaltung ist in der DE 297 20 972 U 1 beschrieben. Der hier gezeigte teleskopierbare Ausleger umfasst ein Seil, das am unteren Auslegerende angreift und über eine dem Auslegergrundkörper zugeordnete, in ihrer Winkellage verstellbare Vorrichtung nach Art eines Abspannbockes geführt ist. Damit soll das als Abspannseil benutzte Rückholseil, das zum Einholen der verschiedenen Teleskopschüsse eines solchen Teleskopauslegers dient, eine stabilisierende Wirkung auf den Ausleger ausüben und insbesondere eine unzulässige Durchbiegung des Teleskopauslegers verhindern. Das die Funktion eines Abspannbockes übernehmende Gestänge ist um einen Anlenkpunkt am Teleskopausleger bzw. dessen Grundkasten verschwenkbar. Zum Aufstellen ist eine Kolben-Zylinder-Einrichtung vorhanden. Es ist herausgestellt, dass dieses Gestänge in der Wippebene in seiner Winkellage gegenüber dem Teleskopausleger veränderbar ist. Wie beim eingangs genannten Superlift soll mit dieser Ausgestaltung ein Durchbiegen des Auslegers in der Wippebene verringert werden. Die Veränderung der Winkellage des Gestänges soll offensichtlich ermöglichen, dass beim Einziehen der Teleskopschüsse mit Hilfe des Rückholseils dieses möglichst nahe am Hauptausleger geführt wird, um so Reibungsverluste niedrig zu halten. Nur in dem Fall, dass das Rückholseil als Abspannseil verwendet wird, ist eine steilere Stellung des Gestänges mit dann an dem freien Kopfende des Gestänges geführtem Rückholseil sinnvoll.

Der guten Ordnung halber seien noch die nachfolgenden, teilweise keine Teleskopkrane betreffenden Druckschriften erwähnt. Die DE 29 17 829 A1 zeigt einen Fahrzeugkran mit Teleskopausleger, der an einem drehbaren Oberwagen schwenkbar angelenkt ist. Bei dem hier vorgestellten Fahrzeugkran soll das Tragvermögen des Krans gesteigert werden, indem eine auf dem Oberwagen des Fahrzeugkrans angeordnete Aufnahme- und Anhebeeinrichtung für ein Zusatzgegengewicht vorgesehen wird. Die Aufnahme- und Anhebeeinrichtung kann eine nach hinten ausladende Stütze aufweisen, die zweckmäßigerweise schräg nach hinten und oben gerichtet ist und für die Aufnahme des Zusatzgegengewichtes absenkbar ist. Es wird herausgestellt, dass es von besonderem Vorteil wäre, wenn die Stütze mit dem Teleskopausleger oberhalb dessen Anlenkung am Oberwagen verbunden ist, da hierdurch eine Biege- und Knickentlastung des Teleskopauslegers bewirkt wird. Zur Verbindung der Stütze und des Teleskopauslegers ist insbesondere ein Spannseil vorgeschlagen.

Ein ähnlicher Fahrzeugkran mit Teleskopausleger ist in der DE 31 39 853 A1 beschrieben. Wiederum ist ein Gegengewicht vorgesehen, das mittels eines am Oberwagen des Fahrzeuges angebrachten Mastes, der nach hinten gestellt und in seiner Neigung veränderbar ist, auf eine geeignete Ausladung bringbar ist. Die Ausladung des Gegengewichtes ist in Abhängigkeit von der Veränderung der Schwerpunktlage des Gerätes infolge der Verschwenkung des Auslegers steuerbar.

Die DE 38 38 975 C2 zeigt ebenfalls einen Teleskopkran mit einem ausschwenkbaren Mast für ein an einer Hängevorrichtung befestigtes Gegengewicht. Der Mast ist von einem sich auf dem Oberwagen abstützenden Mastzylinder aufrichtbar. Der Mast selbst besitzt eine Teleskopverlängerung, an deren Spitze ein Anlenkpunkt für eine längenveränderbare Hängevorrichtung und eine längenveränderbare Abspannvorrichtung für den längenveränderbaren Ausleger vorhanden ist.

Aus der DE 1 751 383 ist ein Kranausleger in Schalenbauweise bekannt. Dieser Kranausleger besteht aus einem einzigen torsionssteifen Tragkörper mit vorzugsweise kreisförmigem Querschnitt. Der Tragkörper ist über- und/oder unterspannt. Als besondere Ausführungsform ist eine allseitige Überspannung vorgesehen, was mit Holmen geschieht. Insbesondere sind am Kranausleger ein oder mehrere Stemträger vorgesehen, an deren radial außenstehenden Enden die Holme angebracht sind. Dieser Stemträger und die Holme bilden an dem Kranausleger eine räumlich feststehende Verspannung.

Eine der DE 1 751 383 gleichende Ausgestaltung eines Mastes eines Turmdrehkranes bzw. hier eines Derrick-Kranes ist aus der Zeitschrift "Deutsche Hebe- und Fördertechnik", 1972, Seiten 576 - 580 bekannt. Hier sind auch sowohl an einem Gitterturm als auch einem Gittermast realisierte feste Verspannungen und Verstrebungen gezeigt.

In der DE 31 05 771 A1 ist ein Turmdrehkran offenbart, dessen Turm auf einer über eine Drehverbindung mit dem Unterwagen verbundenen Drehplattform befestigt ist. Am oberen Ende des Turm ist ein durch Abspannseile und Stützen ausgesteifter Ausleger mit einem auf der Plattform befestigten Gegengewicht vorgesehen. Der Turm und der Ausleger bestehen aus mindestens jeweils zwei im Bereich ihrer Enden miteinander verbundenen Rohren mit axial etwa fluchtenden Mittellinien. Auf der Oberseite des Auslegers sind mindestens im Bereich des Turms zwei Stützen V-förmig und spiegelbildlich zu ihrer vertikalen Symmetrieebene angeordnet. Mindestens zwei mit ihren vorderen Enden im äußeren Bereich des Auslegers befestigte Abspannseile verlaufen über Befestigungspunkte an den äußeren Enden der Stützen zu den äußeren, durch ein Abspannseil mit der Drehplattform verbundenen Ende einer am oberen Ende des Turms befestigten und dem Ausleger gegenüberliegenden Rückenstütze. Die den Turm bildenden Rohre können ineinander teleskopartig geführt und in ihrer ausgefahrenen, einander noch teilweise einfassenden Stellung gegeneinander verspannt sein. Am Ausleger ist eine Laufkatze hin- und her verschiebbar angeordnet, wie es bei Obendreherkranen üblich ist. Ein solcher Turmdrehkran soll sich mit geringerem Aufwand als bekannte Turmdrehkrane aus Gittermastelementen fertigen lassen.

Ein Ausleger mit horizontaler Seilabspannung ist aus der DE 37 34 919 A1 bekannt. Der hier gezeigte schwenkbare Ausleger weist mehrere, parallel zur Schwenkachse verlaufende Traversen auf, die über Seile abgespannt sind. Die gezeigte Auslegerausgestaltung ist schlussendlich nichts anderes als ein verspannter Träger mit festen Traversen. Im Übrigen ist diese Art von Ausleger für beispielsweise auf Raupen verfahrbare Tragrahmen vorgesehen.

Ein Ausleger eines Kranes für Containerbetrieb ist aus der DE 1 531 155 bekannt. Es wird insbesondere auf die spezielle Problematik bei der Handhabung von Containern eingegangen. Offenbart wird ein Spitzenausleger eines Doppellenker-Wippkranes, bei dem zwei den äußeren Teil des Auslegers bildende, schnabelartige spreizbare Arme vorhanden sind, die zwei Kopfrollen oder Kopfrollengruppen tragen. Die Arme sind in einer solchen Spreizlage feststellbar, in welcher der Abstand, den die Mitten der beiden Rollen oder Rollengruppen voneinander haben, etwa gleich der Entfernung zwischen den Mitten der die Containertraverse tragenden Hubseilgehänge ist. Die beiden Arme sind im zusammengekuppelten Zustand gegeneinander versteift und sind formschlüssig und schubfest verbunden. Die spreizbaren Arme selbst sind wieder, wie bereits zuvor erläutert, gegen Durchbiegen über einen Abspannbock abgespannt.

Es hat sich nun gezeigt, dass Teleskopkrane der eingangs erläuterten Art in Steilstellung auch unter Einsatz der zuvor erläuterten Superlift-Technologie nur eine begrenzte Traglast aufnehmen können.

### DARSTELLUNG DER ERFINDUNG

Das der Erfindung zugrunde liegende technische Problem besteht darin, einen Teleskopkran bereitzustellen, der gerade auch in Steilstellungen des Auslegers eine erhöhte Tragkraft aufnehmen kann. Außerdem besteht ein der Erfindung zugrunde liegendes technisches Problem darin, ein Verfahren zum Abspannen eines Teleskopauslegers eines Teleskopkranes bereitzustellen, so dass mit einem derartigen Ausleger erhöhte Traglasten, insbesondere in Steilstellungen des Auslegers, aufgenommen werden können.

Gemäß einem ersten Aspekt der vorliegenden Erfindung wird ein Teleskopkran bereitgestellt, der einen Unterwagen, einen drehbar darauf angeordneten Oberwagen, ein Gegengewicht und einen Ausleger umfasst, der einen Hauptausleger mit einem Grundkasten und mindestens einen darin ein- und ausschiebbaren Teteskopschuss aufweist. Es ist ferner mindestens ein Absparmstützenpaar mit zwei Abspannstützen vorhanden, wobei mindestens eine der zwei Abspannstützen am Ausleger zur Wippebene geneigt angeordnet ist, um auf den Ausleger seitlich einwirkende Kräfte zumindest teilweise aufzunehmen, und die mit einem im Wesentlichen in Längsrichtung des Auslegers verlaufenden Spannmittel verbunden sind.

Erstmals wird erfindungsgemäß ein Teleskopausleger nicht nur in der Wippebene versteift, wie es mittels des seit langem bekannten Abspannbock bzw. Superlift der Fall ist, sondern auch in außerhalb der Wippebene liegenden Verformungsebenen, wodurch insbesondere in Steilstellungen des Teleskopauslegers gegenüber dem früheren Superlift deutlich erhöhte Traglasten mit dem ansonsten unveränderten Teleskopausleger aufgenommen werden können.

Eine beispielhafte Ausführungsform der vorliegenden Erfindung sieht vor, dass die Fußenden der Abspannstützen auf einem quer zur Längsachse des Auslegers liegenden und über diesen hinauskragenden Träger angeordnet sind.

Eine weitere beispielhafte Ausführungsform der vorliegenden Erfindung sieht vor, dass das freie Kopfende jeder Abspannstütze über ein erstes Spannmittel wahlweise mit dem Oberwagen, dem Unterwagen, dem Fußbereich des Auslegers, einem festen oder separat geführten Gegengewicht oder dem Gegengewicht in Richtung Fußende des Auslegers und über ein weiteres Spannmittel mit einer ausgewählten Stelle des Hauptauslegers oder einem Teil einer Auslegerverlängerung in Richtung Kopfende des Auslegers verbunden ist.

Eine weitere beispielhafte Ausführungsform der vorliegenden Erfindung sieht vor, dass das freie Kopfende jeder Abspannstütze über ein Spannmittel mit dem Kopf oder Kragen eines der inneren Teleskopschüsse verbunden ist.

Beispielsweise kann auch das freie Kopfende jeder Abspannstütze über ein Spannmittel mit einem Teil eines aus Gittermastteilen gebildeten starren oder wippbaren Hilfsausleger verbunden sein.

Eine beispielhafte Ausführungsform der vorliegenden Erfindung sieht vor, dass die Länge jeder Abspannstütze veränderbar ist. Die Länge jeder Abspannstütze kann beispielsweise stufenweise oder kontinuierlich veränderbar sein.

Bei einer beispielhaften Ausführungsform der vorliegenden Erfindung sind die Spannmittel als Seil und/oder als Stange ausgebildet.

Eine beispielhafte Ausführungsform der vorliegenden Erfindung sieht vor, dass das Spannmittel mit einer Spannvorrichtung zusammenwirkt. Eine solche Spannvorrichtung kann beispielsweise eine separat ansteuerbare Spannvorrichtung für das Spannmittel jeder Abspannstütze sein.

Beispielsweise kann eine solche Spannvorrichtung an der Abspannstütze, am Oberwagen, am Unterwagen, am Hauptausleger, am Gegengewicht oder an einer Auslegerverlängerung angeordnet sein.

In einer beispielhaften Ausführungsform der vorliegenden Erfindung ist die Spannvorrichtung als Winde oder Kolben-Zylinder-Einheit ausgebildet.

In einer beispielhaften Ausführungsform der vorliegenden Erfindung kann eine Neigungsänderung einer Abspannstütze zum Spannen des zugehörigen Spannmittels genützt werden.

Alternativ oder zusätzlich hierzu ist es auch möglich, eine Längenänderung einer Abspannstütze zum Spannen des zugehörigen Spannmittels zu nutzen.

In einer beispielhaften Ausführungsform der vorliegenden Erfindung sind die Abspannstützen auf der Oberseite des Auslegers angeordnet.

Insbesondere kann vorgesehen sein, dass ein Paar Abspannstützen am Hauptausleger im Bereich des Grundkastens angeordnet ist.

In einer beispielhaften Ausführungsform der vorliegenden Erfindung ist das Paar Abspannstützen im vorderen Bereich zwischen der Anlenkung eines Wippzylinders und einer vorderen Lagerung am Grundkasten angeordnet.

Eine beispielhafte Ausführungsform der vorliegenden Erfindung sieht vor, dass die Fußenden der Abspannstützen im Übergangsbereich zwischen der Oberseite und der jeweiligen Seitenwand des Grundkastens mit dem Ausleger verbunden sind.

Bei einer beispielhaften Ausführungsform der vorliegenden Erfindung ist der durch die beiden Abspannstützen eines Abspannstützenpaares eingeschlossene Winkel veränderbar. So kann beispielsweise vorgesehen sein, dass der zwischen den beiden Abspannstützen eingeschlossene Winkel stufenweise oder kontinuierlich über ein Verschwenken der Abspannstützen einstellbar ist.

In einer beispielhaften Ausführungsform der vorliegenden Erfindung sind zum Verschwenken der Abspannstützen diese jeweils mit einer Kolben-Zylinder-Einheit verbunden.

Eine weitere beispielhafte Ausführungsform der vorliegenden Erfindung sieht vor, dass jede Abspannstütze zwei in etwa parallel liegende Holme aufweist. Beispielsweise kann dann zwischen den Holmen der jeweiligen Abspannstützen eine Winde zum Spannen des Spannmittels angeordnet sein.

Die genannten Merkmale der vorliegenden beispielhaften Ausführungsformen der vorliegenden Erfindung sind auch in Verbindung mit einem am Kopf des innersten Teleskopschusses angebrachten Hilfsausleger, der aus Gittermastteilen gebildet ist, verwendbar. Gleiches gilt auch für einen aus Gittermastteilen gebildeten wippbaren Hilfsausleger mit mindestens einer Wippstütze.

Eine weitere beispielhafte Ausführungsform der vorliegenden Erfindung sieht vor, dass zur Erfassung der seitlichen Verformung des Auslegers ein Messmittel vorgesehen ist, das steuerungsmäßig mit einer den Spannungsgrad der seitlichen Abspannung beeinflussenden Spannvorrichtung verknüpft ist. So kann beispielsweise die seitliche Verformung direkt oder indirekt über Krangrößen, wie beispielsweise Seilspannung, Seillänge, Seildehnung sowie die am Ausleger angreifenden Kräfte, in Form des seitlich auftretenden Windes, der Sonneneinstrahlung sowie der am Hauptausleger vorherrschenden Temperaturen erfassbar sein.

Gemäß einem weiteren Aspekt der vorliegenden Erfindung wird ein Verfahren vorgeschlagen, mittels dem ein Teleskopausleger mit einem Grundkasten und mindestens einem darin einund ausschwenkbaren Teleskopschusses so abgespannt werden kann, dass auch seitliche Kräfte aufnehmbar sind. So wird bei dem erfindungsgemäßen Verfahren zumindest eine der Abspannstützen eines Abspannstützenpaares an dem Ausleger zur Wippebene geneigt auskragend angeordnet. Jede Abspannstütze des Abspannstützenpaares wird außerdem mit einem im Wesentlichen in Längsrichtung des Auslegers verlaufenden Spannmittel verbunden.

Eine beispielhafte Ausführungsform des erfindungsgemäßen Verfahrens sieht vor, dass die beiden Abspannstützen über dem Ausleger verschwenkt werden, um den zwischen den Abspannstützen eingeschlossenen Winkel einzustellen.

Gemäß einer weiteren beispielhaften Ausführungsform des vorliegenden erfindungsgemäßen Verfahrens wird das freie Kopfende der Abspannstütze über ein erstes Spannmittel wahlweise mit dem Oberwagen, dem Unterwagen, dem Fußbereich des Auslegers, einem festen oder separat geführten Gegengewicht oder dem Boden in Richtung Fußende des Auslegers und über ein weiteres Spannmittel mit einer ausgewählten Stelle des Hauptauslegers oder einem Teil einer Auslegerverlängerung in Richtung Kopfende des Auslegers verbunden.

Beispielsweise kann das freie Kopfende jeder Abspannstütze über ein Spannmittel mit dem Kopf oder Kragen eines der inneren Teleskopschüsse verbunden werden.

Eine alternative Ausführungsform der vorliegenden Erfindung sieht vor, dass das freie Kopfende jeder Abspannstütze über ein Spannmittel mit einem Teil eines aus Gittermastteilen gebildeten starren oder wippbaren Hilfsauslegers verbunden wird.

Bei einer beispielhaften Ausführungsform des erfindungsgemäßen Verfahrens wird die Länge jeder Abspannstütze stufenweise oder kontinuierlich verändert, um die Spannmittel zu spannen.

Eine alternative Ausführungsform sieht vor, dass eine Neigungsveränderung einer Abspannstütze zum Spannen des zugehörigen Spannmittels genutzt wird.

Eine weitere beispielhafte Ausführungsform des erfindungsgemäßen Verfahrens sieht vor, dass das Spannmittel mit einer Spannvorrichtung gespannt wird.

Beispielsweise kann das Spannmittel jeder Abspannstütze mittels einer separat ansteuerbaren Spannvorrichtung gespannt werden. Gemäß einer weiteren beispielhaften Ausführungsform der vorliegenden Erfindung werden die Abspannstützen mittels Kolben-Zylinder-Einheiten aufgestellt.

Eine weitere beispielhafte Ausführungsform des erfindungsgemäßen Verfahrens sieht vor, dass jede Abspannstütze mittels einer Kolben-Zylinder-Einlzeit seitlich verschwenkt wird.

Außerdem kann ein erfindungsgemäßes Verfahren dergestalt ausgebildet sein, dass die seitliche Verformung des Auslegers mit Hilfe eines Messmittels ermittelt wird und die den Spannungsgrad der seitlichen Abspannung beeinflussenden Spannvorrichtung entsprechend gesteuert wird.

Schließlich ist eine Ausführungsform des erfindungsgemäßen Verfahrens so ausgebildet, dass die seitliche Verformung direkt oder indirekt über Krangrößen, wie zuvor erwähnt, erfasst wird.

Nach einer beispielhaften Ausgestaltung der Erfindung sind am Ausleger mindestens zwei gegenüber der Wippebene geneigte Abspannstützen angeordnet, die jeweils mit einem im Wesentlichen in Längsrichtung des Auslegers verlaufenden Spannmittel verbunden sind, wobei die Neigung der Abspannstützen so gewählt ist, dass die auf den Ausleger wirkende seitliche Belastung teilweise oder vollständig durch die Abspannung aufgenommen wird. Die Neigung der Abspannstütze kann quer zur Längsrichtung oder in Längsrichtung oder überlagernd quer zur und in Längsrichtung des Auslegers erfolgen.

Vorzugsweise sind auf der Oberseite des jeweiligen Auslegerelementes zwei geneigte Abspannstützen vorgesehen, wobei im Regetfall die Winkelneigung beider Abspannstützen gleich ist. Sie kann aber je nach Richtung der am Ausleger angreifenden Kräfte auch verschieden sein. Die Fußenden beider Abspannstützen können an einer gemeinsamen Stelle mit der Oberseite des Auslegers verbunden sein, aber ebenso auch versetzt zueinander. Nach einem weiteren Merkmal der Erfindung ist das Fußende wenigstens einer Abspannstütze im Übergangsbereich zwischen Oberseite oder jeweiliger Seitenwand mit dem Ausleger verbunden. Alternativ gibt es auch die Möglichkeit, das Fußende wenigstens einer Abspannstütze auf einen quer zur Längsachse des Auslegers und über diesen hinauskragenden Träger anzuordnen.

Die vorgeschlagene Anordnung hat den Vorteil, dass je nach Winkeistellung der Abspannstützen der Anteil der Abspannkraft, der in die Seitenrichtung wirksam wird, stufenlos oder kontinuierlich verändert werden kann. Im Falle der Anordnung von zwei versetzt angeordneten Abspannstützen bedeutet dies, dass in der einen Extremlage, d. h. in der Vertikalstellung, die beiden parallel stehenden Abspannstützen die gleiche Wirkung im Sinne eines Supertiftbetriebes haben wie der bekannte Abspannbock. In einer Winkelstellung <90° bis >0° für die beiden Abspannstützen wird die wirksame Spannkraft aufgeteilt in eine Komponente Superliftbetrieb und eine Komponente seitliche Abspannung. In der zweiten Extremlage, d. h. in der Horizontalsteltung, bewirken die beiden Abspannstützen nur eine Verstärkung in beide Seitenrichtungen.

Das jeweilig freie Kopfende der Abspannstütze ist über ein erstes Spannmittel wahlweise mit dem Unterwagen, dem Oberwagen, dem Fußbereich des Auslegers, dem festen oder separat geführten Gegengewicht oder dem Boden in Richtung Fußende des Auslegers und über ein weiteres Spannmittels mit einer ausgewählten Stelle des Auslegers in Richtung Auslegerkopf verbunden. Die jeweils gewünschte Winkelstellung der Abspannstützen kann stufenweise oder kontinuierlich über ein Verschwenken der Abspannstützen eingestellt werden. Damit ist auch eine asymmetrische Winkeleinstellung möglich. Dies bedeutet, dass bei einer angreifenden Seitenkraft nur an einer Seite die jeweilige Abspannstütze mehr in Richtung seitlicher Abspannung geneigt wird, während die zweite Abspannstützen in einer Mittellage verbleibt.

Da auch der Abstand der Spannmittel vom Ausleger Einfluss auf die gewünschte Verstärkung hat, ist vorgesehen, die Länge der Abspannstützen in Stufen oder kontinuierlich zu verändern. Die Spannmittel können als Seil oder als Stange ausgebildet sein. Das Spannmittel bzw. die Spannmittel können mit und ohne Vorspannung angeordnet werden. Im Falle einer Vorspannung und eines nachregulierbaren Spanngrades wirkt das Spannmittel mit einer Spannvorrichtung zusammen. Vorzugsweise ist dies eine Winde oder eine Kolben-Zylinder-Einheit. Aber auch die Winkelverstellung und/oder die Längenänderung der Abspannstütze kann im Sinne einer Spannvorrichtung genutzt werden. Die Spannvorrichtungen sind wahlweise an den Abspannstützen, am Ausleger, am Ober- oder Unterwagen oder am Gegengewicht anordenbar.

Vorzugsweise werden die Abspannstützen am Hauptausleger im Bereich des Grundkastens angeordnet, insbesondere im vorderen Bereich zwischen der Anlenkung des Wippzylinders und der vorderern Lagerung. Zur kontinuierlichen Verstellung der Abspannstützen ist vorzugsweise jede Abspannstütze mit einer auf dem Grundkasten sich abstützenden Kolben-Zylinder-Einheit verbunden. Zur Anordnung der Winde weist nach einem weiteren Merkmal der Erfindung die Abspannstütze zwei Holme auf, zwischen denen die Winde anordenbar ist.

Die Ausrüstung des Teleskopauslegers kann noch ergänzt werden mit der Anordnung eines aus Gittermastteilen gebildeten starren oder wippbaren Hilfsauslegers. Auch an diese Auslegerelemente kann die vorgeschlagene seitliche Abspannung angebracht werden.

Besonders wirkungsvoll kann die seitliche Abspannung eingesetzt werden, wenn der Kran mit einem Messmittel zur Erfassung der seitlichen Verformung des Auslegers versehen ist. Überschreitet die Verformung einen festgelegten zulässigen Wert, wird das mit der Abspannung verbundene Spannmittel aktiviert und die Abspannung nachgespannt. Der Grad der seitlichen Verformung kann direkt oder indirekt über Krangrößen ermittelt werden. Beispielsweise sind dies die Seilspannung, die Seillänge und Seildehnung. Aber auch über die an den Ausleger angreifenden Kräfte in Form des seitlich auftretenden Windes, der Sonneneinstrahlung sowie der im Ausleger vorherrschenden Temperaturen kann eine Aussage über den Grad der seitlichen Verformung gemacht werden.

Weitere Merkmale, Vorteile und Einzelheiten der Erfindung ergeben sich aus der nachfolgenden Beschreibung von in einer Zeichnung dargestellten Ausführungsbeispiele. Es zeigen:
- Fig.1a-1c: als Prinzipskizze die mögliche Anordnung einer gegenüber der Wippebene geneigten Abspannstütze
- Figur 2: als Prinzipskizze die Anordnung zweier geneigter Abspannstützen mit einem gemeinsamen Fußende.
- Figur3a-3d: als Prinzipskizze die mögliche Anordnung zweier geneigter Abspannstützen mit getrennten Fußenden
- Figur 4: als Prinzipskizze die Anordnung einer quer liegenden Abspannstütze
- Figur 5a: in einer Vorderansicht ein praktisches Ausführungsbeispiel mit zwei neigbaren Abspannstützen.
- Figur 5b: eine Seitenansicht von Figur 5a.

In den Figuren 1a-c sind als Prinzipskizze die mögliche Anordnung einer gegenüber der Wippebene geneigten Abspannstütze dargestellt. Die Abspannstütze 2 ist vorzugsweise auf der Oberseite 3 eines hier symbolhaft dargestellten Auslegerelementes 1 angeordnet. Dieses Auslegerelement 1 kann ein Grundkasten oder ein Schuss eines Hauptauslegers eines Teleskopkranes oder das Gittermastelement eines starren oder wippbaren Hilfsauslegers sein. Die im Auslegerelement 1 eingezeichnete Mittelachse 4 ist im Idealfall auch die Wippebene des Auslegers. Erfindungsgemäß ist die Abspannstütze 2 gegenüber der Wippebene in einem Winkel α>0 geneigt. Die gestrichelte Darstellung der Abspannstütze 2' soll verdeutlichen, dass die Abspannstütze 2 auch nach der anderen Seite hin neigbar ist. Das freie Ende 5 der Abspannstüzte 2 ist mit einem Spannmittel 6,7 vorzugsweise einem Seil verbunden. Nicht dargestellt ist hier die Verbindung der Spannmittel 6,7 mit einer am Ausleger angeordneten Fixstelle oder einer Spannvorrichtung wie Kolbenzylinder-Einheit oder Winde. Ein Spannen der Spannmittel 6,7 kann man aber auch ohne Spannvorrichtung erreichen. Zum einen in der Weise, dass die Spannmittel 6,7 bei einem kleineren oder größeren Winkel α angeordnet werden und danach die Abspannstütze 2 weitergeneigt wird. Alternativ ist es auch möglich, die Abspannstütze 2 teleskopartig auszubilden und durch Längenveränderung einen Spanngrad zu erreichen.

Im Teilbild b ist die Möglichkeit dargestellt die Abspannstütze 2 auch in der anderen Ebene in einem Winkel β>0 zu neigen. Teilbüd c zeigt die Möglichkeit, die Abspannstütze 2 überlappend in beiden Ebenen zu neigen.

In Figur 2 ist ebenfalls in einer Prinzipskizze die Anordnung zweier Abspannstützen 2.1, 2.2 dargestellt. Die Besonderheit bei dieser Anordnung ist, dass beide Abspannstützen 2.1,2.2 mit nur einem einzigen Fußende 8 auf der Oberseite 3 des Auslegerelementes 1 angeordnet sind. Der jeweilige Neigungswinkel α1, α2 kann gleich oder verschieden sein.

In Teilbildern a-d von Figur 3 sind ebenfalls als Prinzipskizze die Möglichkeit der Anordnung zweier Abspannstützen 2.1-,2.2 dargestellt, die ein getrenntes Fußende 8.1,8.2 aufweisen. Im ersten Teilbild a befinden sich die Fußenden 8.1,8.2 im Bereich der Oberseite 3 des Auslegerelementes 1, während im Teilbild b die Fußenden 8.1,8.2 im Übergangsbereich von der Oberseite 3 zur jeweiligen Seitenwand 9,9' sich befinden.

Im Teilbild c ist die Möglichkeit dargestellt zumindestens ein Fußende 8.1 außerhalb des Auslegerelementes 1 anzuordnen. Dazu ist auf der Oberseite 3 ein hier nach rechts sich erstreckender Träger 10 angeordnet, an dessen Ende das Fußende 8.1 der sich hier nach rechts neigenden Abspannstütze 2.1 sich befindet. Im Teilbild d kragt der Träger 11 nach beiden Seiten über, so dass beide Fußenden 8.1,8.2 der beiden Abspannstützen 2.1.2 2 außerhalb des Auslegerelementes 1 liegen.

Ein Sonderfall ist in Figur 4 dargestellt. Hier bildet der querliegende Träger 12 selber die beiden nach rechts und nach links sich erstreckenden Abspannstützen. Diese Sonderform ist gedanklich ableitbar, wenn man dazu in Figur 2 die beiden Neigungswinkel α1 und α 2 auf 90° anwachsen lässt.

In Figur 5 ist in einer Vorder- und einer Seitenansicht ein praktisches Ausführungsbeispiel dargestellt. Das Auslegerelement ist in diesem Beispiel ein Grundkasten 13 eines Hauptauslegers eines Teleskopkranes.

Als Rüsthitfe ist je eine Kolben-Zylinder-Einheit 28.1,28.2 vorgesehen, die an einem Ende an der Seitenwand 25 und mit dem anderen Ende im hälftigen Bereich der jeweiligen Abspannstütze 18.1 angeordnet ist.

Das Spannmittel, je ein Seil 29.1 ist mit einem Ende über eine Seilkausche 31.1 am Kopfbereich der Abspannstütze 18.1 befestigt. Von dort läuft es zum in Richtung Auslegerkopf angeordneten Umlenkpunkt (auch hier nicht dargestellt) und läuft zurück über ein im Kopfbereich der Abspannstütze 18.1 angeordneten Umlenkrolle 30.1 und von dort zur Winde 27.1.

Auf der rückwärtigen Seite im Kopfbereich der Abspannstütze 18,1 ist eine Abspannspange 32.1 angeordnet, die die rückseitige Sicherung für die jeweilige Abspannstütze 18.1 darstellt.

### Bezugszeichliste

| Nr. | Bezeichung |
|---|---|
| 1 | Auslegerelement |
| 2,2' | Abspannstütze |
| 3 | Oberseite Auslegerelement |
| 4 | Mittellinie-Wippebene |
| 5 | Freies Ende Abspannstütze |
| 6,7 | Spannmittel |
| 8 | Fußende |
| 9,9' | Seitenwand Auslegerelement |
| 10,11,12 | Träger |
| 13 | Grundkasten |
| 14 | Oberseite Grundkasten |
| 15 | Rahmengestell |
| 16,16' | Befestigungslasche |
| 17 | Unterer Träger Rahmengestell |
| 18.1,18.2 | Abspannstützen |
| 19 | Oberer Träger Rahmengestell |
| 20.1;20.2 | Kolben-Zylinder-Einheit (Seitenverstellung) |
| 21.1,21.2 | Außenliegender Holm |
| 22.1,22.2 | Innenliegender Holm |
| 23.1,23.2 | Querstrebe |
| 24.1,24.2 | Gelenk Abspannstütze |
| 25,25' | Seitenwand Grundkasten |
| 26,26' | Blechverstärkung |
| 27.1,27.2 | Winde |
| 28.1,28.2 | Kolben-Zylinder-Einheit |
| 29.1,29.2 | Spannmittel |
| 30.1,30.2 | Umlenkrolle |
| 31.1,31.2 | Seilkausche |
| 32.1,32.2. | Abspannstange |

## Patentansprüche

1. Teleskopkran mit
- einem Unterwagen,
- einem drehbar darauf angeordneten Oberwagen,
- einem Gegengewicht,
- einem Ausleger (1), der einen Hauptausleger mit einem Grundkasten (13) und mindestens einen darin ein- und ausschiebbaren Teleskopschuss umfasst,
**gekennzeichnet durch**
mindestens ein Abspannstützenpaar (2.1, 2.2; 18.1, 18.2) mit zwei Abspannstützen, wobei mindestens eine der zwei Abspannstützen (2.1, 2.2; 18.1, 18.2) am Ausleger (1) zur Wippebene geneigt angeordnet ist, um auf den Ausleger (1) seitlich einwirkende Kräfte zumindest teilweise aufzunehmen, und die mit einem im wesentlichen in Längsrichtung des Auslegers (1) verlaufenden Spannmittel (6, 7; 29.1, 29.2, 32.1, 32.2) verbunden sind.

2. Teleskopkran nach Anspruch 1,
**dadurch gekennzeichnet, dass** die Fußenden (8.1) der Abspannstützen (2.1, 2.2) auf einem quer zur Längsachse des Auslegers (1) liegenden und über diesen hinaus kragenden Träger (10) angeordnet sind.

3. Teleskopkran nach einem der voranstehenden Ansprüche,
**dadurch gekennzeichnet, dass** das freie Kopfende (5) jeder Abspannstütze (2.1, 2.2; 18.1, 18.2) über ein erstes Spannmittel (7; 32.1, 32.2) wahlweise mit dem Oberwagen, dem Unterwagen, dem Fußbereich des Auslegers (1), einem festen oder separat geführten Gegengewicht oder dem Boden in Richtung Fußende des Auslegers (1) und über ein weiteres Spannmittel (6; 29.1, 29.2) mit einer ausgewählten Stelle des Hauptauslegers (1) oder einem Teil einer Auslegerverlängerung in Richtung Kopfende des Auslegers (1 ) verbunden ist.

4. Teleskopkran nach Anspruch 3,
**dadurch gekennzeichnet, dass** das freie Kopfende jeder Abspannstütze (18.1, 18.2) über ein Spannmittel (6; 29.1, 29.2) mit dem Kopf oder Kragen eines der inneren Teleskopschüsse verbunden ist.

5. Teleskopkran nach Anspruch 3,
**dadurch gekennzeichnet, dass** das freie Kopfende jeder Abspannstütze (18.1, 18.2) über ein Spannmittel (6; 29.1, 29.2) mit einem Teil eines aus Gittermastteilen gebildeten starren oder wippbaren Hilfsauslegers verbunden ist.

6. Teleskopkran nach einem der voranstehenden Ansprüche,
**dadurch gekennzeichnet, dass** die Länge jeder Abspannstütze (2.1, 2.2; 18.1, 18.2) veränderbar ist.

7. Teleskopkran nach Anspruch 6,
**dadurch gekennzeichnet, dass** die Länge jeder Abspannstütze (2.1, 2.2; 18.1, 18.2) stufenweise veränderbar ist.

8. Teleskopkran nach Anspruch 6,
**dadurch gekennzeichnet, dass** die Länge jeder Abspannstütze (2.1, 2.2; 18.1, 18.2) kontinuierlich veränderbar ist.

9. Teleskopkran nach einem der voranstehenden Ansprüche,
**dadurch gekennzeichnet, dass** das Spannmittel (6, 7) ein Seil (29.1; 29.2) und/oder eine Stange (32.1, 32.2) ist.

10. Teleskopkran nach einem der voranstehenden Ansprüche,
**dadurch gekennzeichnet, dass** das Spannmittel (6, 7; 29.1, 29.2; 32.1, 32.2) mit einer Spannvorrichtung (27.1; 27.2) zusammenwirkt.

11. Teleskopkran nach einem der voranstehenden Ansprüche,
**dadurch gekennzeichnet, dass** separat ansteuerbare Spannvorrichtungen (27.1, 27.2) für das Spannmittel (6, 7; 29.1, 29.2; 32.1,32.2) jeder Abspannstütze (2.1, 2.2; 18.1, 18.2) vorhanden sind.

12. Teleskopkran nach Anspruch 10 oder 11,
**dadurch gekennzeichnet, dass** die mindestens eine Spannvorrichtung (27.1, 27.2) an der Abspannstütze (18.1; 18.2), am Oberwagen, am Unterwagen, am Hauptausleger (1), am Gegengewicht oder an einer Auslegerverlängerung angeordnet ist.

13. Teleskopkran nach Anspruch 10, 11 oder 12,
**dadurch gekennzeichnet, dass** die Spannvorrichtung eine Winde (27.1, 27.2) oder eine Kolben-Zylinder-Einheit ist.

14. Teleskopkran nach einem der voranstehenden Ansprüche,
**dadurch gekennzeichnet, dass** eine Neigungsveränderung einer Abspannstütze (2.1, 2.2; 18.1, 18.2) zum Spannen des zugehörigen Spannmittels (6, 7; 29.1, 29.2; 32.1, 32.2) genutzt wird.

15. Teleskopkran nach einem der voranstehenden Ansprüche,
**dadurch gekennzeichnet, dass** eine Längenänderung einer Abspannstütze (2.1, 2.2; 18.1, 18.2) zum Spannen des zugehörigen Spannmittels (6, 7; 29.1, 29.2; 32.1, 32.2) genutzt wird.

16. Teleskopkran nach einem der voranstehenden Ansprüche,
**dadurch gekennzeichnet, dass** die Abspannstützen (2) auf der Oberseite (3) des Auslegers (1) angeordnet sind.

17. Teleskopkran nach einem der voranstehenden Ansprüche,
**dadurch gekennzeichnet, dass** ein Paar Abspannstützen (18.1, 18.2) am Hauptausleger im Bereich des Grundkastens (13) angeordnet ist.

18. Teleskopkran nach Anspruch 17,
**dadurch gekennzeichnet, dass** das Paar Abspannstützen (18.1, 18.2) im vorderen Bereich zwischen der Anlenkung eines Wippzylinders und einer vorderen Lagerung am Grundkasten (13) angeordnet ist.

19. Teleskopkran nach einem der voranstehenden Ansprüche,
**dadurch gekennzeichnet, dass** die Fußenden (8.1; 8.2) der Abspannstützen (2.1, 2.2; 18.1, 18.2) im Übergangsbereich zwischen der Oberseite (3) und der jeweiligen Seitenwand (9, 9') des Grundkastens (13) mit dem Ausleger (1) verbunden sind.

20. Teleskopkran nach einem der voranstehenden Ansprüche,
**dadurch gekennzeichnet, dass** der durch die beiden Abspannstützen (2.1, 2.2; 18.1, 18.2) eines Abspannstützenpaars eingeschlossene Winkel (2*α) zur Einnahme verschiedener Abspannstellungen veränderbar ist.

21. Teleskopkran nach Anspruch 20,
**dadurch gekennzeichnet, dass** der durch die beiden Abspannstützen (2.1, 2.2; 18.1, 18.2) eines Abspannstützenpaars eingeschlossene Winkel (2*α) stufenweise oder kontinuierlich über ein Verschwenken der Abspannstützen (2.1, 2.2; 18.1, 18.2) einstellbar ist.

22. Teleskopkran nach Anspruch 20 oder 21,
**dadurch gekennzeichnet, dass** zum Verschwenken die Abspannstützen (18.1; 18.2) jeweils mit einer Kolben-Zylinder-Einheit (20.1; 20.2) verbunden sind.

23. Teleskopkran nach einem der voranstehenden Ansprüche,
**dadurch gekennzeichnet, dass** jede Abspannstütze (18.1;18.2) zwei in etwa parallel liegende Holme (21.1; 22.1; 21.2; 22.2) aufweist.

24. Teleskopkran nach Anspruch 23,
**dadurch gekennzeichnet, dass** zwischen den Holmen (21.1;22.1;21.2; 22.2) der jeweiligen Abspannstützen (18.1; 18.2) eine Winde (27.1; 27.2) zum Spannen des Spannmittels (6, 7; 29.1, 29.2, 32.1, 32.2) angeordnet ist.

25. Teleskopkran nach einem der voranstehenden Ansprüche,
**dadurch gekennzeichnet, dass** am Kopf des innersten Teleskopschusses ein aus Gittermastteilen gebildeter starrer Hilfsausleger befestigt ist.

26. Teleskopkran nach einem der Ansprüche 1-25, **dadurch gekennzeichnet, dass** am Kopf des innersten Teleskopschusses ein aus Gittermastteilen gebildeter wippbarer Hilfsausleger mit mindestens einer Wippstütze befestigt ist.

27. Teleskopkran nach einem der Ansprüche 1-26,
**dadurch gekennzeichnet, dass** zur Erfassung der seitlichen Verformung des Auslegers ein Messmittel vorgesehen ist, das steuerungsmäßig mit einer den Spannungsgrad der seitlichen Abspannung beeinflussenden Spannvorrichtung verknüpft ist.

28. Teleskopkran nach Anspruch 27,
**dadurch gekennzeichnet, dass** die seitliche Verformung direkt oder indirekt über Krangrößen wie beispielsweise Seilspannung, Seillänge, Seildehnung sowie die am Ausleger angreifenden Kräfte, in Form des seitlichen auftretenden Windes, der Sonneneinstrahlung sowie der am Hauptausleger vorherrschenden Temperaturen erfassbar ist.

29. Verfahren zum Abspannen eines einen Hauptausleger mit einem Grundkasten (13) und mindestens einen darin ein- und ausschiebbaren Teleskopschuss aufweisenden Auslegers (1) eines Teleskopkrans, bei dem:
- zumindest eine der Abspannstützen (2.1, 2.2; 18.1, 18.2) eines Abspannstützenpaares an dem Ausleger (1) zum zumindest teilweise Aufnehmen von auf den Ausleger (1) seitlich einwirkenden Kräften am Ausleger (1) zur Wippebene geneigt auskragend angeordnet wird, und
- jede Abspannstütze (2.1, 2.2; 18.1, 18.2) des Abspannstützenpaars mit einem im wesentlichen in Längsrichtung des Auslegers (1) verlaufenden Spannmittel (6, 7; 29.1, 29.2, 32.1, 32.2) verbunden wird.

30. Verfahren nach Anspruch 29,
**dadurch gekennzeichnet, dass** die beiden Abspannstützen (2.1, 2.2; 18.1, 18.2) gegenüber dem Ausleger (1) verschwenkt werden, um den zwischen den Abspannstützen (2.1, 2.2; 18.1, 18.2) eingeschlossenen Winkel einzustellen.

31. Verfahren nach Anspruch 29-30,
**dadurch gekennzeichnet, dass** das freie Kopfende (5) jeder Abspannstütze (2.1, 2.2; 18.1, 18.2) über ein erstes Spannmittel (7; 32.1, 32.2) wahlweise mit dem Oberwagen, dem Unterwagen, dem Fußbereich des Auslegers (1), einem festen oder separat geführten Gegengewicht oder dem Boden in Richtung Fußende des Auslegers (1) und über ein weiteres Spannmittel (6; 29.1, 29.2) mit einer ausgewählten Stelle des Hauptauslegers (1) oder einem Teil einer Auslegerverlängerung in Richtung Kopfende des Auslegers (1) verbunden wird.

32. Verfahren nach einem der Ansprüche 29-31,
**dadurch gekennzeichnet, dass** das freie Kopfende jeder Abspannstütze (18.1, 18.2) über ein Spannmittel (6; 29.1, 29.2) mit dem Kopf oder Kragen eines der inneren Teleskopschüsse verbunden wird.

33. Verfahren nach einem der Ansprüche 29-32,
**dadurch gekennzeichnet, dass** das freie Kopfende jeder Abspannstütze (18.1, 18.2) über ein Spannmittel (6; 29.1, 29.2) mit einem Teil eines aus Gittermastteilen gebildeten starren oder wippbaren Hilfsauslegers verbunden wird.

34. Verfahren nach einem der Ansprüche 29-33,
**dadurch gekennzeichnet, dass** die Länge jeder Abspannstütze (2; 2.1, 2.2; 18.1, 18.2) stufenweise oder kontinuierlich verändert wird, um die Spannmittel (6; 29.1, 29.2) zu spannen.

35. Verfahren nach einem der Ansprüche 29-34,
**dadurch gekennzeichnet, dass** eine Neigungsveränderung einer Abspannstütze (2; 2.1, 2.2; 18.1, 18.2) zum Spannen des zugehörigen Spannmittels (6, 7; 29.1, 29.2; 32.1, 32.2) genutzt wird.

36. Verfahren nach einem der Ansprüche 29-35,
**dadurch gekennzeichnet, dass** das Spannmittel (6, 7; 29.1, 29.2; 32.1, 32.2) mit einer Spannvorrichtung (27.1; 27.2) gespannt wird.

37. Verfahren nach Anspruch 36,
**dadurch gekennzeichnet, dass** das Spannmittel (6, 7; 29.1, 29.2; 32.1, 32.2) jeder Abspannstütze (2.1, 2.2; 18.1, 18.2) mittels einer separat ansteuerbaren Spannvorrichtung (27.1, 27.2) gespannt wird.

38. Verfahren nach einem der Ansprüche 29-37,
**dadurch gekennzeichnet, dass** die Abspannstützen (18.1; 18.2) mittels Kolben-Zylinder-Einheiten (28.1; 28.2) aufgestellt werden.

39. Verfahren nach einem der Ansprüche 29-38,
**dadurch gekennzeichnet, dass** jede Abspannstütze (18.1; 18.2) mittels einer Kolben-Zylinder-Einheit (20.1; 20.2) seitlich verschwenkt wird.

40. Verfahren nach einem der Ansprüche 29-39,
**dadurch gekennzeichnet, dass** die seitliche Verformung des Auslegers (1) mit Hilfe eines Messmittel ermittelt wird und die den Spannungsgrad der seitlichen Abspannung beeinflussenden Spannvorrichtung entsprechend gesteuert wird.

41. Verfahren nach Anspruch 40,
**dadurch gekennzeichnet, dass** die seitliche Verformung direkt oder indirekt über Krangrößen wie beispielsweise Seilspannung, Seillänge, Seildehnung sowie die am Ausleger angreifenden Kräfte, in Form des seitlichen auftretenden Windes, der Sonneneinstrahlung sowie der am Hauptausleger vorherrschenden Temperaturen erfasst wird.

## Claims

1. A telescopic boom crane, comprising
- a carrier,
- a superstructure positioned to be slewed on the carrier,
- a counterweight,
- a boom (1) comprising a main boom with a base section (13) and at least one telescopic section extensible and retractable within it,
**characterized by**
at least one guying brace pair (2.1, 2.2; 18.1, 18.2) comprising two guying braces, wherein at least one of said guying braces (2.1, 2.2; 18.1, 18.2) is arranged on said boom (1) and inclined with respect to the luffing plane, in order to at least partially receive forces acting laterally on said boom (1), and connected to a tensioning means (6, 7; 29.1, 29.2, 32.1, 32.2) essentially extending in the longitudinal direction of said boom (1).

2. The telescopic boom crane according to claim 1,
**characterized in that** the bottom ends (8.1) of said guying braces (2.1, 2.2) are positioned on a strut (10) extending in a transverse direction to the longitudinal axis of said boom (1) and protruding beyond the latter.

3. The telescopic boom crane according to any one of the preceding claims,
**characterized in that** the free top end (5) of each guying brace (2.1, 2.2; 18.1, 18.2) is connected to either of said superstructure, said carrier, the bottom area of said boom (1), a fixed or separately guided counterweight, or the ground in the direction of the bottom end of the boom (1), via a first tensioning means (7; 32.1, 32.2), and to a selected position on said main boom (1), or a portion of a boom extension in the direction of the top end of said boom (1), via another tensioning means (6; 29.1, 29.2).

4. The telescopic boom crane according to claim 3,
**characterized in that** the free top end of each guying brace (18.1, 18.2) is connected to the top end or collar of one of the inside telescopic sections via a tensioning means (6; 29.1, 29.2).

5. The telescopic boom crane according to claim 3,
**characterized in that** the free top end of each guying brace (18.1, 18.2) is connected to a portion of a fixed or luffing fly jib of lattice sections via a tensioning means (6; 29.1, 29.2).

6. The telescopic boom crane according to any one of the preceding claims,
**characterized in that** the length of each guying brace (2.1, 2.2; 18.1, 18.2) is variable.

7. The telescopic boom crane according to claim 6,
**characterized in that** the length of each guying brace (2.1, 2.2; 18.1, 18.2) is variable in a step-wise manner.

8. The telescopic boom crane according to claim 6,
**characterized in that** the length of each guying brace (2.1, 2.2; 18.1, 18.2) is continuously variable.

9. The telescopic boom crane according to any one of the preceding claims,
**characterized in that** said tensioning means (6, 7) is a rope (29.1; 29.2) and/or a rod (32.1, 32.2).

10. The telescopic boom crane according to any one of the preceding claims,
**characterized in that** said tensioning means (6, 7; 29.1, 29.2; 32.1, 32.2) cooperates with a tensioning apparatus (27.1; 27.2).

11. The telescopic boom crane according to any one of the preceding claims,
**characterized in that** there are separately driveable tensioning apparatuses (27.1, 27.2) for the tensioning means (6, 7; 29.1, 29.2; 32.1, 32.2) of each guying brace (2.1, 2.2; 18.1, 18.2).

12. The telescopic boom crane according to claim 10 or 11,
**characterized in that** the at least one tensioning apparatus (27.1, 27.2) is positioned on either of said guying braces (18.1; 18.2), said superstructure, said carrier, said main boom (1), said counterweight or on a boom extension.

13. The telescopic boom crane according to claim 10, 11 or 12,
**characterized in that** the tensioning apparatus is a winch (27.1, 27.2) or a piston-cylinder unit.

14. The telescopic boom crane according to any one of the preceding claims,
**characterized in that** a change in the inclination of a guying brace (2.1, 2.2; 18.1, 18.2) is utilized for tensioning the associated tensioning means (6, 7; 29.1, 29.2; 32.1, 32.2).

15. The telescopic boom crane according to any one of the preceding claims,
**characterized in that** a change in the length of a guying brace (2.1, 2.2; 18.1, 18.2) is utilized for tensioning the associated tensioning means (6, 7; 29.1, 29.2; 32.1, 32.2).

16. The telescopic boom crane according to any one of the preceding claims,
**characterized in that** said guying braces (2) are positioned on the top side (3) of said boom (1).

17. The telescopic boom crane according to any one of the preceding claims,
**characterized in that** said pair of guying braces (18.1, 18.2) is arranged on said main boom in the area of the base section (13).

18. The telescopic boom crane according to claim 17,
**characterized in that** said pair of guying braces (18.1, 18.2) is arranged in the front area between the linkage of a luffing cylinder and a front support on the base section (13).

19. The telescopic boom crane according to any one of the preceding claims,
**characterized in that** the bottom ends (8.1; 8.2) of said guying braces (2.1, 2.2; 18.1, 18.2) are linked to said boom (1) in the transition area between the top side (3) and each side wall (9, 9') of the base section (13).

20. The telescopic boom crane according to any one of the preceding claims,
**characterized in that** the angle (2*α) enclosed by the two guying braces (2.1, 2.2; 18.1, 18.2) of a guying brace pair can be varied to assume various guying positions.

21. The telescopic boom crane according to claim 20,
**characterized in that** the angle (2*α) enclosed by the two guying braces (2.1, 2.2; 18.1, 18.2) of a guying brace pair is adjustable in a step-wise manner or continuously by pivoting the guying braces (2.1, 2.2; 18.1, 18.2).

22. The telescopic boom crane according to claim 20 or 21,
**characterized in that**, for pivoting, each of said guying braces (18.1; 18.2) is linked to a piston-cylinder unit (20.1; 20.2).

23. The telescopic boom crane according to any one of the preceding claims,
**characterized in that** each guying brace (18.1; 18.2) has two struts (21.1; 22.1; 21.2; 22.2) extending essentially in parallel.

24. The telescopic boom crane according to claim 23,
**characterized in that** between said struts (21.1; 22.1; 21.2; 22.2) of each of said guying braces (18.1; 18.2) a winch (27.1; 27.2) is positioned for the tensioning of said tensioning means (6, 7; 29.1, 29.2, 32.1, 32.2).

25. The telescopic boom crane according to any one of the preceding claims,
**characterized in that** at the head of the innermost telescopic section a rigid fly jib of lattice sections is mounted.

26. The telescopic boom crane according to any one of claims 1 to 25,
**characterized in that** a luffing fly jib of lattice sections with at least one luffing support is mounted at the head of the innermost telescopic section.

27. The telescopic boom crane according to any one of claims 1 to 26,
**characterized in that** for detecting a lateral deformation of the boom a measuring means is provided which is coupled to and controls a tensioning apparatus affecting the degree of tensioning of the lateral guying.

28. The telescopic boom crane according to claim 27,
**characterized in that** the lateral deformation is directly or indirectly detectable via crane parameters such as rope tension, rope length, rope extension, and via the forces acting on the boom in the form of laterally occurring wind, solar radiation and the temperatures present on the main boom.

29. A method for guying a boom (1) of a telescopic boom crane, comprising a main boom with a base section (13) and at least one telescopic section extensible and retractable within it, wherein:
- at least one of the guying braces (2.1, 2.2; 18.1, 18.2) of a-guying brace pair is arranged on and protrudes from said boom (1) in an inclined position with respect to the luffing plane in order to at least partially receive forces laterally applied to said boom (1), and
- each guying brace (2.1, 2.2; 18.1, 18.2) of the pair of guying braces is connected to a tensioning means (6, 7; 29.1, 29.2, 32.1, 32.2) extending essentially in the longitudinal direction of said boom (1).

30. The method according to claim 29,
**characterized in that** the two guying braces (2.1, 2.2; 18.1, 18.2) are pivoted with respect to the boom (1) in order to adjust the angle enclosed by the guying braces (2.1, 2.2; 18.1, 28.2).

31. The method according to any one of claims 29 or 30,
**characterized in that** the free top end (5) of each guying brace (2.1, 2.2; 18.1, 18.2) is connected to either of said superstructure, said carrier, the bottom area of said boom (1), a fixed or separately guided counterweight or the ground in the direction of the bottom end of said boom (1), via a first tensioning means (7; 32.1; 32.2), and to a selected position on said main boom (1), or a portion of a boom extension in the direction of the top end of said boom (1), via another tensioning means (6; 29.1, 29.2).

32. The method according to any one of claims 29 to 31,
**characterized in that** the free top end of each guying brace (18.1, 18.2) is connected to the head or collar of the innermost telescopic section via a tensioning means (6; 29.1, 29.2).

33. The method according to any one of claims 29 to 32,
**characterized in that** the free top end of each guying brace (18.1, 18.2) is connected to a portion of a fixed or luffing fly jib of lattice sections via a tensioning means (6; 29.1, 29.2).

34. The method according to any one of claims 29 to 33,
**characterized in that** the length of each guying brace (2; 2.1, 2.2; 18.1, 18.2) is variable in a step-wise manner or continuously in order to tension said tensioning means (6; 29.1, 29.2).

35. The method according to any one of claims 29 to 34,
**characterized in that** a change in the inclination of a guying brace (2; 2.1, 2.2; 18.1, 18.2) is utilized for tensioning the associated tensioning means (6, 7; 29.1, 29.2; 32.1, 32.2).

36. The method according to any one of claims 29 to 35,
**characterized in that** said tensioning means (6, 7; 29.1, 29.2; 32.1, 32.2) is tensioned with a tensioning apparatus (27.1; 27.2).

37. The method according to claim 36,
**characterized in that** said tensioning means (6, 7; 29.1, 29.2; 32.1, 32.2) of each guying brace (2.1, 2.2; 18.1, 18.2) is tensioned by means of a separately driveable tensioning apparatus (27.1, 27.2).

38. The method according to any one of claims 29 to 37,
**characterized in that** said guying braces (18.1; 18.2) are erected by means of piston-cylinder units (28.1; 28.2).

39. The method according to any one of claims 29 to 38,
**characterized in that** each guying brace (18.1; 18.2) is laterally pivoted by means of a piston-cylinder unit (20.1; 20.2).

40. The method according to any one of claims 29 to 39,
**characterized in that** a lateral deformation of said boom (1) is detected with the aid of a measuring means and the tensioning apparatus affecting the degree of tensioning of the lateral guying is controlled correspondingly.

41. The method according to claim 40,
**characterized in that** the lateral deformation is detected directly or indirectly via crane parameters such as rope tension, rope length, rope extension, and via the forces acting on the boom in the form of laterally occurring wind, solar radiation and the temperatures present on the main boom.

## Revendications

1. Grue télescopique comprenant :
- un chariot inférieur,
- un chariot supérieur agencé sur celui-ci avec faculté de rotation,
- un contrepoids,
- une flèche (1) comportant une flèche principale avec un caisson de base (13) et au moins un tronçon télescopique rétractable et déployable à l'intérieur de celui-ci,
**caractérisée par**
- au moins une paire de piliers de haubanage (2, 2.1, 2.2, 18.1, 18.2) comprenant deux piliers de haubanage, l'un au moins des deux piliers de haubanage étant agencé sur la flèche (1) en inclinaison par rapport au plan de basculement afin d'encaisser au moins partiellement les forces latérales agissant sur la flèche (1), et qui sont reliés à un moyen de serrage (6, 7, 29.1, 29.2, 32.1, 32.2) s'étendant essentiellement en direction longitudinale de la flèche (1).

2. Grue télescopique selon la revendication 1, **caractérisée en ce que** les extrémités de pied (8.1) des piliers de haubanage (2.1, 2.2) sont agencées sur un support (10) perpendiculaire à l'axe longitudinal de la flèche (1) et en porte-à-faux au-delà de celui-ci.

3. Grue télescopique selon l'une des revendications précédentes, **caractérisée en ce que** l'extrémité de tête libre (5) de chaque pilier de haubanage (2.1, 2.2, 18.1, 18.2) est reliée par un premier moyen de serrage (7, 32.1, 32.2) au choix au chariot supérieur, au chariot inférieur, à la zone du pied de la flèche (1), à un contrepoids stationnaire ou guidé séparément ou au sol en direction de l'extrémité du pied de la flèche (1), et par un autre moyen de serrage (6, 29.1, 29.2) à un emplacement sélectionné de la flèche principale (1) ou à une partie du prolongement de la flèche en direction de l'extrémité de tête de la flèche (1).

4. Grue télescopique selon la revendication 3, **caractérisée en ce que** l'extrémité de tête libre de chaque pilier de haubanage (18.1, 18.2) est reliée par un moyen de serrage (6, 29.1, 29.2) à la tête ou au col d'un des tronçons télescopiques intérieurs.

5. Grue télescopique selon la revendication 3, **caractérisée en ce que** l'extrémité de tête libre de chaque pilier de haubanage (18.1, 18.2) est reliée par un moyen de serrage (6, 29.1, 29.2) à une partie d'une flèche auxiliaire rigide ou basculante, se composant de zones de mâts en treillis.

6. Grue télescopique selon l'une des revendications précédentes, **caractérisée en ce que** la longueur de chaque pilier de haubanage (2, 2.1, 2.2,18.1, 18.2) est modifiable.

7. Grue télescopique selon la revendication 6, **caractérisée en ce que** la longueur de chaque pilier de haubanage (2, 2.1, 2.2, 18.1, 18.2) est modifiable par échelons.

8. Grue télescopique selon la revendication 6, **caractérisée en ce que** la longueur de chaque pilier de haubanage (2, 2.1, 2.2, 18.1, 18.2) est modifiable en continu.

9. Grue télescopique selon l'une des revendications précédentes, **caractérisée en ce que** le moyen de serrage (6, 7) est un câble (29.1, 29.2) et/ou une barre (32.1, 32.2).

10. Grue télescopique selon l'une des revendications précédentes, **caractérisée en ce que** le moyen de serrage (6, 7, 29.1, 29.2, 32.1, 32.2) coopère avec un dispositif de serrage (27.1, 27.2).

11. Grue télescopique selon l'une des revendications précédentes, **caractérisée en ce qu'**il est prévu des dispositifs de serrage à commande séparée (27.1, 27.2) pour le moyen de serrage (6, 7, 29.1, 29.2, 32.1, 32.2) de chaque pilier de haubanage (2, 2.1, 2.2, 18.1, 18.2).

12. Grue télescopique selon l'une ou l'autre des revendications 10 et 11, **caractérisée en ce que** ledit au moins un dispositif de serrage (27.1, 27.2) est agencé sur le pilier de haubanage (18.1, 18.2), le chariot supérieur, le chariot inférieur, la flèche principale (1), le contrepoids ou un prolongement de la flèche.

13. Grue télescopique selon la revendication 10, 11 ou 12, **caractérisée en ce que** le dispositif de serrage est un treuil (27.1, 27.2) ou une unité à piston-et-cylindre.

14. Grue télescopique selon l'une des revendications précédentes, **caractérisée en ce qu'**une modification de l'inclinaison d'un pilier de haubanage (2, 2.1, 2.2, 18.1, 18.2) est utilisée pour tendre le moyen de serrage associé (6, 7, 29.1, 29.2, 32.1, 32.2).

15. Grue télescopique selon l'une des revendications précédentes, **caractérisée en ce qu'**une modification de la longueur d'un pilier de haubanage (2, 2.1, 2.2, 18.1, 18.2) est utilisée pour tendre le moyen de serrage associé (6, 7, 29.1, 29.2, 32.1, 32.2).

16. Grue télescopique selon l'une des revendications précédentes, **caractérisée en ce que** les piliers de haubanage (2) sont agencés sur la face supérieure (3) de la flèche (1).

17. Grue télescopique selon des revendications précédentes, **caractérisée en ce qu'**une paire de piliers de haubanage (18.1, 18.2) sont agencés sur la flèche principale dans la zone du caisson de base (13).

18. Grue télescopique selon la revendication 17, **caractérisée en ce que** la paire de piliers de haubanage (18.1, 18.2) sont agencés dans la zone avant entre l'articulation d'un cylindre de basculement et un palier avant sur le caisson de base (13).

19. Grue télescopique selon l'une des revendications précédentes, **caractérisée en ce que** les extrémités de pied (8.1, 8.2) des piliers de haubanage (2.1, 2.2, 18.1, 18.2) sont reliées à la flèche (1) dans la zone de transition entre la face supérieure (3) et la paroi latérale respective (9, 9') du caisson de base (13).

20. Grue télescopique selon l'une des revendications précédentes, **caractérisée en ce que** l'angle (2*α) formé par les deux piliers de haubanage (2.1, 2.2 ; 18.1, 18.2) d'une paire de piliers de haubanage est modifiable pour occuper diverses positions de serrage.

21. Grue télescopique selon la revendication 20, **caractérisée en ce que** l'angle (2*α) formé par les deux piliers de haubanage (2.1, 2.2 ; 18.1, 18.2) d'une paire de piliers de haubanage est réglable par gradins ou en continu par un basculement des piliers de haubanage (2.1, 2.2 ; 18.1, 18.2).

22. Grue télescopique selon l'une ou l'autre des revendications 20 et 21, **caractérisée en ce que**, pour le basculement, les piliers de haubanage (18.1, 18.2) sont reliés à une unité à piston-et-cylindre (20.1, 20.2).

23. Grue télescopique selon l'une des revendications précédentes, **caractérisée en ce que** chaque un pilier de haubanage (18.1, 18.2) comporte deux longerons (21.1, 22.1, 21.2, 22.2) approximativement parallèles.

24. Grue télescopique selon la revendication 23, **caractérisée en ce qu'**un treuil (27.1, 27.2) est agencé entre les longerons (21.1, 22.1, 21.2, 22.2) des piliers de haubanage (18.1, 18.2) respectifs pour tendre le moyen de serrage (6, 7, 29.1, 29.2, 32.1, 32.2).

25. Grue télescopique selon l'une des revendications précédentes; **caractérisée en ce qu'**une flèche auxiliaire rigide se composant de zones de mâts en treillis est fixée à la tête du tronçon télescopique le plus intérieur.

26. Grue télescopique selon l'une des revendications 1 à 25, **caractérisée en ce qu'**une flèche auxiliaire basculante se composant de zones de mâts en treillis et comportant au moins un pilier basculant est fixée à la tête du tronçon télescopique le plus intérieur.

27. Grue télescopique selon l'une des revendications 1 à 26, **caractérisée en ce qu'**un moyen de mesure est prévu pour détecter la déformation latérale de la flèche et est relié quant à la commande à un dispositif de serrage qui influe sur le degré de tension du haubanage latéral.

28. Grue télescopique selon la revendication 27, **caractérisée en ce que** la déformation latérale peut être détectée directement ou indirectement par les paramètres de la grue, comme par exemple, la tension du câble, la longueur du câble, l'élongation du câble ainsi que les forces qui agissent sur la flèche, sous la forme du vent qui attaque latéralement, du rayonnement solaire, ainsi que des températures qui règnent sur la flèche principale.

29. Procédé pour le haubanage d'une flèche (1) d'une grue télescopique qui comprend une flèche principale avec un caisson de base (13) et au moins un tronçon télescopique rétractable et déployable dans celui-ci, dans lequel :
-- l'un au moins des piliers de haubanage (2.1, 2.2 ; 18.1, 18.2) d'une paire de piliers de haubanage est agencé en porte-à-faux sur la flèche (1) et de manière inclinée par rapport au plan de basculement pour encaisser au moins partiellement les forces agissant latéralement sur la flèche (1), et
-- chaque pilier de haubanage (2.1, 2.2 ; 18.1, 18.2) de la paire de piliers de haubanage est relié à un moyen de serrage (6, 7, 29.1, 29.2, 32.1, 32.2) qui s'étend essentiellement en direction longitudinale de la flèche (1).

30. Procédé selon la revendication 29,
**caractérisé en ce que** les deux piliers de haubanage (2.1, 2.2 ; 18.1, 18.2) sont basculés par rapport à la flèche (1) afin de régler l'angle enfermé entre les deux piliers de haubanage (2.1,2.2; 18.1, 18.2).

31. Procédé selon l'une ou l'autre des revendications 29 et 30,
**caractérisé en ce que** l'extrémité de tête libre (5) de chaque pilier de haubanage (2.1, 2.2 ; 18.1, 18.2) est reliée, via un premier moyen de serrage (7 ; 32.1, 32.2) au choix au chariot supérieur, au chariot inférieur, à la zone du pied de la flèche (1), à un contrepoids stationnaire ou guidé séparément ou au sol en direction de l'extrémité du pied de la flèche (1), et par un autre moyen de serrage (6, 29.1, 29.2) à un emplacement sélectionné de la flèche principale (1) ou à une partie du prolongement de la flèche en direction de l'extrémité de tête de la flèche (1).

32. Procédé selon l'une des revendications 29 à 31, **caractérisé en ce que** l'extrémité de tête libre de chaque pilier de haubanage (18.1, 18.2) est reliée par un moyen de serrage (6, 29.1, 29.2) à la tête ou au col d'un des tronçons télescopiques intérieurs.

33. Procédé selon l'une des revendications 29 à 32, **caractérisé en ce que** l'extrémité de tête libre de chaque pilier de haubanage (18.1, 18.2) est reliée par un moyen de serrage (6, 29.1, 29.2) à une partie d'une flèche auxiliaire rigide ou basculante, se composant de zones de mâts en treillis.

34. Procédé selon l'une des revendications 29 à 33, **caractérisé en ce que** la longueur de chaque pilier de haubanage (2, 2.1, 2.2, 18.1, 18.2) est modifiable par échelons ou en continu afin de tendre le moyen de serrage (6, 29.1, 29.2).

35. Procédé selon l'une des revendications 29 à 34, **caractérisé en ce qu'**une modification de la longueur d'un pilier de haubanage (2, 2.1, 2.2, 18.1, 18.2) est utilisée pour tendre le moyen de serrage associé (6, 7, 29.1, 29.2, 32.1, 32.2).

36. Procédé selon l'une des revendications précédentes, **caractérisé en ce que** le moyen de serrage (6, 7, 29.1, 29.2, 32.1, 32.2) est tendu par un dispositif de serrage (27.1, 27.2).

37. Procédé selon l'une des revendications précédentes, **caractérisé en ce que** le moyen de serrage (6, 7, 29.1, 29.2, 32.1, 32.2) de chaque pilier de haubanage (2, 2.1, 2.2, 18.1, 18.2) est tendu par un dispositif de serrage à commande séparée (27.1, 27.2).

38. Procédé selon l'une des revendications 29 à 37, **caractérisé en ce que** les piliers de haubanage (18.1 ; 18.2) sont relevés au moyen d'unités à piston-et-cylindre (28.1 ; 28.2).

39. Procédé selon l'une des revendications 29 à 38, **caractérisé en ce que** chaque pilier de haubanage (18.1 ; 18.2) est basculé latéralement au moyen d'une unité à piston-et-cylindre (20.1 ; 20.2).

40. Procédé selon l'une des revendications 29 à 39, **caractérisé en ce que** l'on détermine la déformation latérale de la flèche (1) à l'aide d'un moyen de mesure, et **en ce que** l'on commande de façon correspondante le degré de tensionnement du dispositif de serrage qui influence le haubanage latéral.

41. Procédé selon la revendication 40, **caractérisé en ce que** l'on détermine la déformation latérale directement ou indirectement via des grandeurs relatives à la grue, comme par exemple la tension du câble, la longueur du câble, l'allongement du câble, ainsi que les forces attaquant la flèche, sous la forme du vent latéral, de l'éclairage solaire, ainsi que des températures régnant au niveau de la flèche principale.
